# FASCICULE DE BREVET EUROPEEN

(11) **EP 1 302 617 B1**
(45) Date de publication et mention de la délivrance du brevet: **07.06.2006**
(21) Numéro de dépôt: 02292553.1
(22) Date de dépôt: 16.10.2002
(51) Int. Cl.: E05F 11/48, E05F 11/50

(54) **Lève-vitre avec bloquage de curseur et procédé d'assemblage correspondant**
Fensterheber mit Blockierung des Mitnehmers und Montageverfahren
Window regulator with blocking of slider and mounting method

(30) Priorité: 16.10.2001 FR 0113323
(43) Date de publication de la demande: 16.04.2003
(73) Titulaire: ArvinMeritor Light Vehicle Systems-France, 45600 Sully sur Loire (FR)
(72) Inventeur: Lecaille, Jean-Michel, 45570 Ouzouer sur Loire (FR); Cardine, Patrice, 45100 Orléans (FR); Chevy, Denis, 45510 Neuvy en Sullias (FR); Menard, Franck, 14190 Saint Germain le Vasson (FR)
(74) Mandataire: Hirsch & Associés

(56) Documents cités:
- DE-A- 3 325 837
- US-A- 6 094 868

## Description

L'invention concerne de façon générale les lève-vitres et plus particulièrement les lève-vitres à câble.

Un lève-vitre classique est monté sur la Citroën XSARA. Son assemblage comprend une étape de fixation d'un motoréducteur sur une structure de lève-vitre en interne chez le fournisseur de lève-vitre. Le lève-vitre qui est assemblé en porte comprend donc la partie mécanisme et la partie motoréducteur. Un câble d'entraînement de curseur est glissé dans une rainure d'un tambour du motoréducteur. Le curseur est alors placé dans une position de montage de vitre. Le lève-vitre est ensuite fixé à un panneau de portière. Puis une vitre est fixée sur le curseur. Le motoréducteur assure le freinage du ou des curseur(s) lors de la fixation de la vitre.

Le document US 4 970 911 décrit un dispositif de lève-vitre présentant des câbles de traction pour la montée et la descente de la vitre. Le lève-vitre comprend une partie d'entraînement motorisée présentant un arbre de sortie de section polygonale régulière, à n côtés. Le lève-vitre comprend une partie d'enroulement de câble présentant en particulier un tambour d'enroulement. le tambour d'enroulement présente un alésage de réception de l'arbre de sortie. Cet alésage présente des renfoncements angulaires en nombre multiple du nombre n de côtés.

Pour le montage de la Peugeot 307, un lève-vitre est monté sur une porte portière avant. Une vitre est ensuite assemblée à un curseur du lève-vitre. On délimite alors une zone humide et une zone sèche à l'intérieur de la portière. La partie du lève-vitre déjà montée sur la porte est située en zone humide. Un moteur, non étanche et présentant une commande multiplexée, est monté ultérieurement sur le lève-vitre en zone sèche. D'autres contraintes de fabrication incitent également les constructeurs à monter le moteur sur le lève-vitre après l'assemblage du lève-vitre sur la porte, et après l'assemblage de la vitre sur le lève-vitre.

Avant la fixation d'un organe moteur sur la structure du lève-vitre, et plus particulièrement avant l'accouplement du moteur sur un tambour d'entraînement, la fixation de la vitre sur le curseur est difficile, en particulier lorsque le lève-vitre est déjà assemblé à la portière. La position du curseur ne peut en outre pas être maintenue fixe durant le transport du lève-vitre jusqu'à la portière ou au véhicule. sauf si des éléments supplémentaires sont ajoutés pour bloquer la rotation coût supplémentaire de pièces et manipulation supplémentaire. Il est notamment connu de placer des pinces qui pincent le tambour et le couvercle. Cette pince n'empêche pas la rotation du tambour mais assure seulement le maintien du tambour dans le couvercle, ces pinces sont ensuite enlevées pour monter le moteur. Ce système est utilisé pour les VW Golf type A4, voir par exemple DE 33 25 837 A et US 6 094 868 A.

Il existe donc un besoin pour un lève-vitre résolvant un ou plusieurs de ces inconvénients. Ainsi, l'invention propose un lève-vitre comprenant un curseur de vitre, un câble relié au curseur de vitre, un logement de poulie, une poulie entraînant le câble, la poulie présentant des moyens d'accouplement d'un organe moteur et étant montée bloquée en rotation dans le logement en absence d'organe moteur accouplé à la poulie.

Selon une variante, la poulie est bloquée dans le logement sous l'effet de la tension du câble.

Selon encore une variante, la poulie est montée en porte-à-faux dans le logement, en absence d'organe moteur accouplé à la poulie, sous l'effet de la tension du câble.

Selon une autre variante, la poulie est un tambour d'enroulement du câble.

Selon encore une autre variante, une saillie est ménagée sur une pièce parmi la poulie ou le logement, une encoche de blocage conformée à la saillie est ménagée sur l'autre pièce parmi la poulie ou le logement.

On peut également prévoir que le lève-vitre comprenne en outre un rail de guidage, et que le curseur soit maintenu à une position prédéterminée sur le rail par la poulie bloquée en rotation.

L'invention a également pour objet un procédé d'assemblage de lève-vitre, comprenant les étapes de fourniture d'une poulie de câble présentant des moyens d'accouplement d'organe moteur, et de fourniture d'un logement de poulie, d'un curseur et d'un câble, de jonction du câble à la poulie de façon à entraîner le câble, fixation du câble au curseur, placement et blocage de la rotation de la poulie dans le logement.

Selon une variante, le procédé comprend en outre une étape d'application d'une tension au câble de façon à maintenir le tambour en porte à faux dans le logement.

Selon encore une variante, le procédé comprend, ultérieurement aux étapes précédentes, des étapes d'accouplement d'un organe moteur à la poulie, de déblocage du tambour.

Selon une autre variante, le procédé comprend en outre une étape de fourniture d'un arbre dans le logement, et l'étape de déblocage de la poulie comprend le placement de la poulie et de l'organe moteur sur l'arbre.

Selon encore une autre variante, le curseur est maintenu à proximité de sa position supérieure.

D'autres caractéristiques et avantages de l'invention apparaîtront à la lecture de la description qui suit de modes de réalisation de l'invention, donnée à titre d'exemple et en référence aux dessins annexés qui montrent :
figure 1, une vue schématique d'un lève-vitre selon l'invention sans organe d'entraînement;
figure 2, une vue en perspective d'un tambour d'enroulement de câble ;
figure 3, une vue en perspective d'un logement de tambour ;
figure 4, une vue en perspective d'une coupe partielle d'un logement et d'un tambour bloqué dans le logement ;
figure 5, une vue en perspective d'une coupe partielle d'un logement et d'un tambour libre de tourner dans le logement ;
figure 6, une vue en section transversale d'un logement et d'une poulie en position de blocage selon une variante de l'invention ;
figure 7, une vue en section transversale d'un logement et d'une poulie en position fonctionnelle selon la variante de la figure 8 ;
figure 8, une vue en coupe brisée à plans successifs de la variante des figures 2 à 5.

L'invention propose un blocage de la position d'un curseur de vitre en l'absence d'un organe moteur. Ce blocage est par exemple activé pour maintenir le curseur en position pour la fixation de la vitre au curseur. Un câble accouple le curseur à une poulie. La poulie est bloquée en rotation dans un logement en absence de l'organe moteur.

La figure 1 présente une vue de côté d'un lève-vitre selon l'invention, avant l'assemblage d'une vitre et d'un organe moteur. Le lève-vitre 1 comprend par exemple deux rails de guidage parallèles 2. Un curseur 3 de vitre est monté coulissant sur chaque rail de guidage 2. Un câble d'entraînement 4 est fixé aux curseurs 3. Le câble est dévié par des renvois 5, placés aux extrémités des rails 2. Le câble passe dans une poulie réalisée sous forme de tambour d'enroulement 6 par lequel il est entraîné. Le tambour d'enroulement est placé dans un logement 7, réalisé par exemple dans une protubérance du rail 2. Le tambour présente des moyens d'accouplement 8 d'un organe moteur.

La figure 2 représente un tambour d'enroulement de câble 6 d'un premier mode de réalisation. Ce tambour 6 fait office de poulie d'entraînement de câble. Ce tambour 6 présente ainsi une rainure 10 dans laquelle s'insère le câble 4. Cette rainure peut être réalisée hélicoïdale pour permettre d'enrouler le câble sur plusieurs tours de tambour. Le tambour peut ainsi assurer un guidage et un entraînement du câble adéquats. Le câble 4 est ainsi également susceptible d'exercer un effort dans la direction axiale du tambour 6. Le tambour 6 présente également deux plots 11 et 12 faisant saillie radialement. Bien que le mode de réalisation décrit par la suite présente deux plots, un plot est bien entendu suffisant. Le tambour 6 présente également des cannelures d'accouplement d'un organe moteur. Le tambour présente également une portée de guidage non représentée.

La figure 3 représente un logement de tambour 7 du premier mode de réalisation. Le logement 7 présente un évidement délimité par un fond 13 et une paroi sensiblement cylindrique 14. L'évidement présente des dimensions adéquates pour recevoir le tambour 7. Le logement présente sur sa périphéries des encoches 16 et 17. On peut bien entendu utiliser un nombre d'encoches différent. On peut par exemple prévoir un nombre d'encoches supérieur au nombre de plots afin de pouvoir placer le tambour dans différentes positions discrètes. Les encoches 16 et 17 peuvent recevoir les plots 11 et 12 respectivement. Les plots 11 et 12 sont bridés latéralement par les encoches 16 et 17 lorsque le tambour est en position de blocage. Les plots et les encoches permettent ainsi de bloquer sélectivement la rotation du tambour ou de la poulie le cas échéant.

Le logement 7 présente en outre une rainure 15 ménagée dans la paroi cylindrique. Cette rainure 15 ménage un passage pour les plots 11 et 12. Le tambour peut ainsi tourner librement dans le logement en position fonctionnelle d'entraînement. Le logement présente facultativement un arbre de guidage 18. Cet arbre est disposé approximativement au centre du fond 13. L'arbre 18 permet éventuellement de guider la portée du tambour, lorsque le tambour est en position fonctionnelle d'entraînement dans le lève-vitre. Le logement 7 présente également une fente 19. Cette fente permet le passage ou le guidage du câble 4.

La figure 4 représente une vue en perspective d'une coupe d'un logement et d'un tambour disposé dans le logement en position de blocage. Le plot 12 est inséré dans l'encoche 16. La rotation du tambour autour de son axe dans le logement est ainsi bloquée. Le curseur 3, relié au tambour par l'intermédiaire du câble 4, est ainsi bloqué dans une position déterminée. On peut par exemple appliquer sur le curseur 3 un effort vertical lors de la fixation d'une vitre non représentée sans déplacer ce curseur. La position du curseur est également bridée lors du transport du lève-vitre. On peut ainsi obtenir des séries de lève-vitres présentant une position de curseur prédéterminée, même après une étape de transport. L'assemblage ultérieur de la vitre sur le curseur est alors encore facilité. Il n'est ainsi pas nécessaire d'accoupler le tambour 6 à un organe moteur avant de fixer la vitre sur le curseur. La rotation du tambour peut bien entendu être débloquée comme cela sera décrit par la suite.

Le plot est maintenu dans l'encoche par tout moyen approprié. On peut ainsi prévoir que le câble ou un ressort exercent un effort approprié sur le tambour. Dans l'exemple, on peut ainsi utiliser la tension du câble pour exercer un effort écartant le tambour par rapport au fond 13, comme cela sera détaillé par la suite.

La figure 5 représente une vue en perspective et en une coupe du logement et du tambour en position fonctionnelle. Les plots 11 et 12 sont maintenus hors des encoches 16 et 17. Les plots sont alors maintenus dans la rainure 15. Le tambour peut alors tourner librement dans le logement car les plots ne brident plus la rotation. Les plots peuvent alors coulisser dans la rainure 15. Le tambour est de préférence disposé dans la position fonctionnelle de la figure 5 après le transport ou l'assemblage de la vitre. Dans l'exemple, il suffit de maintenir une force sur le tambour adéquate pour maintenir les plots hors des encoches. On peut par exemple prévoir qu'une fois le tambour ou l'organe moteur assemblés de façon fonctionnelle, les plots soient maintenus hors des encoches. On peut par exemple prévoir qu'un organe moteur vienne se fixer dans des filetages 20 et applique un effort sur le tambour suivant l'axe de ce dernier en direction du fond 13.

Dans cette position fonctionnelle du tambour, la portée 21 du tambour est guidée en rotation par l'arbre 18. On ménage de préférence un jeu de fonctionnement entre le fond 13 et le tambour.

Bien que dans le mode de réalisation décrit, on utilise un blocage de tambour en rotation positif, on peut également envisager d'autres modes de réalisation dans le cadre de l'invention. On peut ainsi envisager de bloquer la rotation du tambour par friction ou par un porte-à-faux du tambour dans le logement.

La figure 6 représente ainsi un tambour 6 bloqué en rotation dans un logement 7. Le tambour 6 est placé en porte-à-faux contre un arbre de guidage 18. Le câble 4 est enroulé sur le tambour 6. Le câble est tendu de façon à exercer un effort de porte-à-faux sur le tambour. La flèche représente un exemple d'effort applicable au tambour. Cet effort maintient la poulie en position pivotée, avec deux bords d'un alésage intérieur de tambour en contact avec l'arbre 18. La friction exercée entre le tambour et l'arbre du logement permet à la fois de maintenir le tambour dans le logement et de bloquer la rotation du tambour. Cette position de porte-à-faux peut être obtenue en disposant deux renvois placés sensiblement dans le plan du tambour en porte-à-faux.

Pour débloquer la rotation du tambour et ainsi le rendre opérationnel, il est possible d'insérer une entretoise cylindrique entre le tambour et l'axe cylindrique, comme cela est représenté à la figure 7.

La figure 8 représente une variante du lève-vitre des figures 1 à 5, dans laquelle le câble 4 exerce un effort maintenant le tambour dans une position bloquée. Des renvois de câble 22 et 23 sont placés de façon à exercer un effort écartant le tambour par rapport au fond du logement. Les renvois sont par exemple placés dans un plan décalé par rapport au plan des encoches 16 et 17, dans la direction d'écartement du tambour par rapport au fond du logement. Ainsi, tant que le tambour n'est pas maintenu en position fonctionnelle, le câble maintient ce tambour dans les encoches 16 et 17.

L'invention concerne également un procédé d'assemblage de lève-vitre. On peut ainsi prévoir de fournir une poulie de câble comprenant des moyens d'accouplement d'organe moteur. On fournit en outre un logement de poulie, un curseur et un câble.

On réalise la jonction du câble à la poulie de façon à entraîner le câble, on fixe le câble au curseur, on place et on bloque la rotation de la poulie dans le logement.

On peut tendre le câble de façon à maintenir le tambour en porte à faux dans le logement comme cela a été décrit précédemment.

On peut également ultérieurement accoupler un organe moteur à la poulie et débloquer le tambour.

On peut également prévoir de fournir un arbre dans le logement de sorte à débloquer la poulie en plaçant la poulie et l'organe moteur sur l'arbre. On peut ainsi réaliser lors d'une étape le montage d'un organe moteur sur le lève-vitre et le déblocage de la poulie. Le processus de fabrication est ainsi facilité et raccourci.

On peut également prévoir que le blocage de la poulie soit réalisé de sorte que le curseur soit maintenu à proximité de la position supérieure de sa course. D'une part, un opérateur peut monter la vitre sur le curseur sans avoir à se baisser excessivement, et d'autre part le montage est facilité si un panneau de portière est déjà assemblé au lève-vitre avant le montage de la vitre.

Bien entendu, la présente invention n'est pas limitée aux exemples et modes de réalisation décrits et représentés, mais elle est susceptible de nombreuses variantes accessibles à l'homme de l'art. Ainsi, bien qu'on ait décrit auparavant un tambour d'enroulement combiné à un câble, on peut également envisager dans le cadre de l'invention d'utiliser une roue dentée agissant sur un câble Bowden, en munissant la roue dentée d'un dispositif de blocage en rotation.

## Revendications

1. Lève-vitre (1) comprenant :
- un curseur (3) de vitre ;
- un câble (4) relié au curseur de vitre ;
- un logement (7) de poulie ;
- une poulie (6) entraînant le câble (4);
- présentant des moyens d'accouplement (8) d'un organe moteur ;
- montée bloquée en rotation dans le logement (7) en absence d'organe moteur accouplé à la poulie.

2. Le lève-vitre de la revendication 1, **caractérisé en ce que** la poulie (6) est bloquée dans le logement (7) sous l'effet de la tension du câble (7).

3. Le lève-vitre de la revendication 2, **caractérisé en ce que** la poulie (6) est montée en porte-à-faux dans le logement (7), en absence d'organe moteur accouplé à la poulie, sous l'effet de la tension du câble.

4. Le lève-vitre de l'une des revendications 1 à 3, **caractérisé en ce que** la poulie est un tambour d'enroulement du câble.

5. Le lève-vitre de l'une des revendications 1 à 4, **caractérisé en ce que** :
- une saillie (11, 12) est ménagée sur une pièce parmi la poulie ou le logement;
- une encoche de blocage (16, 17) conformée à la saillie (11, 12) est ménagée sur l'autre pièce parmi la poulie ou le logement.

6. Le lève-vitre de l'une des revendications précédentes, **caractérisé en ce que** :
- il comprend en outre un rail de guidage (2) ;
- le curseur est maintenu à une position prédéterminée sur le rail par la poulie bloquée en rotation.

7. Procédé d'assemblage de lève-vitre, comprenant les étapes de :
- fourniture d'une poulie de câble présentant des moyens d'accouplement d'organe moteur, et de fourniture d'un logement de poulie, d'un curseur et d'un câble;
- jonction du câble à la poulie de façon à entraîner le câble, fixation du câble au curseur, placement et blocage de la rotation de la poulie dans le logement.

8. Le procédé d'assemblage de la revendication 7, **caractérisé en ce qu'**il comprend en outre une étape d'application d'une tension au câble de façon à maintenir le tambour en porte à faux dans le logement.

9. Le procédé d'assemblage de lève-vitre de la revendication 7 ou 8, **caractérisé en ce qu'**il comprend, ultérieurement aux étapes précédentes, des étapes de :
- accouplement d'un organe moteur à la poulie. ;
- déblocage du tambour.

10. Le procédé d'assemblage de lève-vitre de la revendication 9, **caractérisé en ce qu'**il comprend en outre une étape de :
- fourniture d'un arbre dans le logement ;
et **en ce que**
l'étape de déblocage de la poulie comprend le placement de la poulie et de l'organe moteur sur l'arbre.

11. Le procédé d'assemblage de lève-vitre selon l'une des revendications 7 à 10, **caractérisé en ce que** le curseur est maintenu à proximité de sa position supérieure.

## Claims

1. A window regulator (1) comprising:
- a window glass slider (3);
- a cable (4) connected to the window glass slider;
- a pulley housing (7);
- a pulley (6) driving said cable (4); said pulley
- having coupling means (8) for a motor member;
- mounted locked in rotation inside said housing (7) in the absence of said motor member being coupled to said pulley.

2. The window regulator of claim 1, **characterized in that** the pulley (6) is locked in said housing (7) under the effect of the tension in said cable (7).

3. The window regulator of claim 2, **characterised in that** the pulley (6) is mounted in cantilevered fashion in said housing (7), in the absence of said motor member being coupled to said pulley, due to the effect of the tension in said cable.

4. The window regulator of one of claims 1-3, **characterised in that** the pulley is a cable winding drum.

5. The window regulator of one of claims 1-4, **characterised in that**:
- a projection (11, 12) is provided in one of said pulley or housing;
- a locking notch (16, 17) matching said projection (11, 12) is provided on the other of said pulley or housing.

6. The window regulator of one of the preceding claims, **characterised in that**:
- it further comprises a guide rail (2);
- the slider is kept at a predetermined position on said rail by the pulley locked in rotation.

7. A method for assembling a window regulator, comprising the steps consisting of:
- providing a cable pulley having coupling means to a motor member, and supplying a pulley housing, a slider and a cable;
- joining said cable to said pulley in order for the cable to be driven, securing the cable to the slider, placing and locking in rotation of the pulley in the housing.

8. The assembly method of claim 7, **characterised in that** it further comprises a step of applying a tension to said cable so as to maintain said drum in a cantilevered position in said housing.

9. The window regulator assembly method of claim 7 or 8, **characterised in that** it comprises, subsequent to the preceding steps, the steps of:
- coupling a motor member to said pulley;
- unlocking the drum.

10. The window regulator assembly method of claim 9, **characterised in that** it further comprises a step of:
- providing a shaft in said housing;
and **in that**
- the step of unlocking said pulley comprises placing said pulley and said motor member on said shaft.

11. The window regulator assembly method of one of claims 7-10, **characterised in that** the slider is kept close to its upper position.

## Patentansprüche

1. Fensterheber (1) mit:
- einem Schlitten (3);
- einem mit dem Schlitten verbundenen Seil (4);
- einer Seilscheibenaufnahme (7);
- einer das Seil (4) antreibenden Seilscheibe (6),
- die Mittel (8) zum Ankoppeln eines Motororgans aufweist;
- die so angebracht ist, dass sie in der Aufnahme (7) in Drehung blockiert ist, wenn kein Motororgan vorhanden ist, das an die Seilscheibe gekoppelt ist.

2. Fensterheber nach Anspruch 1, **dadurch gekennzeichnet, dass** die Seilscheibe (6) unter der Wirkung der Spannung des Seils (4) in der Aufnahme (7) blockiert ist.

3. Fensterheber nach Anspruch 2, **dadurch gekennzeichnet, dass** die Seilscheibe (6) unter der Wirkung der Spannung des Seils schräg in der Aufnahme (7) angebracht ist, wenn kein Motororgan vorhanden ist, das an die Seilscheibe gekoppelt ist.

4. Fensterheber nach einem der Ansprüche 1 bis 3, **dadurch gekennzeichnet, dass** die Seilscheibe eine Trommel zum Wickeln des Seils ist.

5. Fensterheber nach einem der Ansprüche 1 bis 4, **dadurch gekennzeichnet, dass**:
- ein Vorsprung (11, 12) an der Seilscheibe oder an der Aufnahme ausgebildet ist;
- eine am Vorsprung (11, 12) geformte Blockierungseinkerbung (16, 17) am jeweils anderen Teil, d.h. an der Aufnahme bzw. an der Seilscheibe, ausgebildet ist.

6. Fensterheber nach einem der vorhergehenden Ansprüche, **dadurch gekennzeichnet, dass**:
- er ferner eine Führungsschiene (2) aufweist;
- der Schlitten durch die in Drehung blockierte Seilscheibe in einer vorbestimmten Position an der Schiene gehalten ist.

7. Verfahren zum Montieren eines Fensterhebers, das die Schritte umfasst, bei denen:
- eine Seilscheibe mit Mitteln zum Ankoppeln eines Motororgans sowie eine Seilscheibenaufnahme, ein Schlitten und ein Seil bereitgestellt werden;
- das Seil mit der Seilscheibe so verbunden wird, dass das Seil angetrieben wird, das Seil am Schlitten befestigt wird, die Seilscheibe in die Aufnahme eingesetzt und ihre Drehung darin blockiert wird.

8. Montageverfahren nach Anspruch 7, **dadurch gekennzeichnet, dass** es ferner einen Schritt umfasst, bei dem eine Spannung auf das Seil so aufgebracht wird, dass die Trommel schräg in der Aufnahme gehalten ist.

9. Verfahren zum Montieren eines Fensterhebers nach Anspruch 7 oder 8, **dadurch gekennzeichnet, dass** es nach den vorhergehenden Schritten Schritte umfasst, bei denen:
- ein Motororgan an die Seilscheibe gekoppelt wird;
- die Trommel freigegeben wird.

10. Verfahren zum Montieren eines Fensterhebers nach Anspruch 9, **dadurch gekennzeichnet, dass** es ferner einen Schritt umfasst, bei dem:
- in der Aufnahme eine Welle vorgesehen wird;
und dass der Schritt des Freigebens der Seilscheibe das Anordnen der Seilscheibe und des Motororgans an der Welle umfasst.

11. Verfahren zum Montieren eines Fensterhebers nach einem der Ansprüche 7 bis 10, **dadurch gekennzeichnet, dass** der Schlitten nahe seiner oberen Position gehalten wird.
